# EUROPÄISCHE PATENTSCHRIFT

(11) **EP 0 565 039 B1**
(45) Veröffentlichungstag und Bekanntmachung des Hinweises auf die Patenterteilung: **24.06.1998**
(21) Anmeldenummer: 93105641.0
(22) Anmeldetag: 06.04.1993
(51) Int. Cl.: A47B 97/04

(54) **Wandtafelsystem**
Wall board system
Système de panneaux muraux

(30) Priorität: 10.04.1992 CH 1195/92
(43) Veröffentlichungstag der Anmeldung: 13.10.1993
(73) Patentinhaber: HUNZIKER AG, CH-8800 Thalwil (CH)
(72) Erfinder: Hunziker, Willi, CH-8800 Thalwil (CH)
(74) Vertreter: Petschner, Goetz

(56) Entgegenhaltungen:
- EP-A- 0 145 018
- DE-U- 9 108 415
- US-A- 3 363 871
- US-A- 3 810 330

## Beschreibung

Die vorliegende Erfindung betrifft ein Wandtafelsystem mit schienengeführten Tafelelementen, bei welchem modular zusammenfügbare Schienenprofile der Bildung oberer und unterer parallelverlaufender Führungsschienen für eine zwischenliegende, horizontal verschiebbare Aufnahme einer Mehrzahl, wahlweise in mehreren Tafelebenen hintereinander anordenbare Tafelelemente dienen.

Ein solches Wandtafelsystem ist durch die US-A-3363871 bekannt geworden. Bei solchen Wandtafelsystemen sind aber die Tafelelemente nur an einem kleinen Wandbereich angeordnet, von denen in der Regel zwei in zwei Ebenen schienengeführt vertikal oder horizontal übereinander geschoben werden können, was den heutigen Anforderungen an vielseitigen und umfänglichen Informationsinhalten nicht zu genügen vermag.

Aufgabe der vorliegenden Erfindung ist deshalb die Schaffung eines Wandtafelsystems der vorgenannten Art, welches sich multifunktional einsetzen lässt, bei einfachster Bauweise und sicherer Handhabung.

Dies wird erfindungsgemäss dadurch erreicht, dass die Schienenprofile aus Metall oder Kunststoff bestehen und ein, mindestens eine obere Gleitspur zur Aufnahme eines Tafelelementes in Form eines Hängerahmens für Projektionswand oder Möbel o. dgl. aufweisendes, an einer Wand montierbares Grundschienenprofil umfassen, an welchem über Profilflansche frontseitig ein Gleitspurschienenprofil oder eine Frontblende aufsteckbar ist.

Durch diese Massnahmen wird bereits ein multifunktionales Konferenz- und Schulungssystem ermöglicht, indem der modulare Aufbau der Führungsschienen eine individuelle Gestaltung des Wandtafelsystems unter Verwendung der unterschiedlichsten Tafelelemente erlaubt.

Hierbei ist es von Vorteil, wenn frontseitig des genannten Gleitspurschienenprofils über weitere Profilflansche ein weiteres Gleitspurschienenprofil oder eine Frontblende aufsteckbar ist.

Hierbei ist erfindungswesentlich, dass die Gleitspurschienenprofile untere und obere Führungsspuren resp. Gleitspuren aufweisen, wobei es dann vorteilhaft ist, wenn die oberen und unteren Führungsschienen aus identischen Schienenprofilen zusammengesetzt sind.

Von erheblicher Bedeutung sind Massnahmen zum Verschieben der Tafelelemente von einer Wand zur anderen, was dadurch erreicht wird, dass im Winkel zusammenwirkende Führungsschienen mit durchlaufenden Gleit-resp.Führungsspuren in Gehrung verbunden sind.

Hierbei ist es dann von Vorteil, wenn der Regale, Ablagen, eine Projektionswand oder andere Tafelmittel tragende Hängerahmen o. dgl. über seitlich abragende, vertikal und horizontal führende Rollenmittel in der vordersten Gleitspur der oberen Führungsschiene eingehängt ist und sich über untenseitige Stützräder an der Frontblende der unteren Führungsschiene abstützt, und ferner, wenn sich die Tafelelemente über randnahe, vertikal und horizontal führende Rollenmittel in oberen Gleitspuren der unteren Führungsschiene abstützen und die Tafelelemente über randnahe kugelartige Führungsabragungen in untere Führungsspuren der oberen Führungsschiene geführt sind.

Das somit gewährleistete Verschieben der Tafelelemente über Eck kann noch unterstützt werden, wenn im Winkel zusammenwirkende Führungsschienen mit durchlaufenden Gleit- resp. Führungsspuren über ein Schieneneckstück verbunden sind, dessen Wandungsteile im Uebergangsbereich der Gleit- resp. Führungsspuren der Gleitspurschienenprofile eine Krümmung aufweisen.

Aus den vorerwähnten erfindungsgemässen Massnahmen ergibt sich somit ein multifunktionales, flexibles, individuelles und erweiterungsfähiges Wandtafelsystem, das sich jedem Raum anpassen lässt und ein optimales Kommunikationsmittel darstellt.

Beispielsweise Ausführungsformen des Erfindungsgegenstandes sind nachfolgend anhand der Zeichnung näher erläutert. Es zeigen:
- Fig. 1: in schematischer Frontansicht das erfindungsgemässe Wandtafelsystem;
- Fig. 2: das Wandtafelsystem gemäss Fig. 1 in Draufsicht;
- Fig. 3: in grösserem Massstab einen Querschnitt des Wandtafelsystems gemäss Fig. 1;
- Fig. 4: einen Querschnitt durch eine modular aufgebaute Führungsschiene der Anordnung gemäss Fig. 1; und
- Fig. 5: in schaubildartiger Darstellung ein Schieneneckstück der Anordnung gemäss Fig. 1.

Das erfindungsgemässe Wandtafelsystem nach Fig. 1 und 2 umfasst modular zusammenfügbare Schienenprofile aus Metall oder Kunststoff zur Bildung oberer und unterer parallelverlaufender Führungsschienen 2 und 2' für eine zwischenliegende, horizontal verschiebbare Aufnahme einer Mehrzahl, wahlweise in mehreren Tafelebenen hintereinander anordenbare Tafelelemente 3 und 3'.

Wie nachfolgend näher beschrieben ist, gestattet diese Anordnung ein Verschieben der Tafelelemente über Eck (Fig.2) sowie deren wahlweises Umhängen und Wenden.
Hierfür ist es erfindungswesentlich, dass die Schienenprofile ein, mindestens eine obere Gleitspur zur Aufnahme eines Hängerahmens 16 für Projektionswand oder Möbel o. dgl. aufweisendes, an einer Wand montierbares Grundschienenprofil 4 umfassen, an welchem über Profilflansche 17 frontseitig ein Gleitspurschienenprofil 5 oder eine Frontblende 6 aufsteckbar ist (Fig. 3).

Wie Fig. 4 und 5 mehr im einzelnen zeigen, ist frontseitig des genannten Gleitspurschienenprofils 5 über weitere Profilflansche 17' ein weiteres Gleitspurschienenprofil 5 resp. eine Frontblende 6 aufsteckbar.

Hierbei weisen die Gleitspurschienenprofile 5 untere 9 und obere Führungsspuren resp. Gleitspuren 8,10 auf, wobei die oberen 2 und unteren 2' Führungsschienen aus identischen Schienenprofilen 4,5 zusammengesetzt sind.

Für ein freies Verschieben der Tafelelemente über Eck sind zunächst die im Winkel zusammenwirkenden Führungsschienen 2,2' mit durchlaufenden Gleit-resp. Führungsspuren 8'resp. 8,9 und 10 in Gehrung verbunden. Ferner ist vorgesehen, dass der Regale, Ablagen, eine Projektionswand oder andere Tafelmittel 3' tragende Hängerahmen 16 o. dgl. über seitlich abragende, vertikal und horizontal führende Rollenmittel 14 in der vordersten Gleitspur 8';8 der oberen Führungsschiene 2 eingehängt ist und sich über untenseitige Stützräder 15 an der Frontblende 6 der unteren Führungsschiene 2' abstützt (Fig. 3).

Weiter ist gemäss Fig. 3 vorgesehen, dass sich die Tafelelemente 3 über randnahe, vertikal und horizontal führende Rollenmittel 13 in oberen Gleitspuren 10 der unteren Führungsschiene 2' abstützen und die Tafelelemente 3 über randnahe kugelartige Führungsabragungen 11 in untere Führungsspuren 9 der oberen Führungsschiene 2 geführt sind.

Gemäss Fig. 5 lässt sich die Verschiebbarkeit über Eck weiter verbessern, wenn die im Winkel zusammenwirkenden Führungsschienen 2 und 2' mit durchlaufenden Gleit- resp. Führungsspuren 8',8,9 und10 über ein Schieneneckstück 12 verbunden sind, dessen Wandungsteile im Uebergangsbereich der Gleit- resp. Führungsspuren 8,9 und 10 der Gleitspurschienenprofile 5 eine Krümmung 19 aufweisen.

Das vorbeschriebene multifunktionale Wandtafelsystem lässt sich beliebig ausbauen.

Beispielsweise ist im Grundprofil 4 eine Bilderleiste 17 integriert, die das Aufhängen von Plänen, Zeichnungen und Bildern ermöglicht, wofür nicht näher gezeigte Walzenmittel oder Haken im Profil geführt sind. Ferner ist am Grundprofil eine rückseitige Magnetschiene 18 für zusätzliche Aufhängemöglichkeiten mittels Magneten vorgesehen. Ferner können die Tafelmittel oder die Projektionswand 3' am Hängerahmen 16 stufenlos neigbar montiert sein.

## Patentansprüche

1. Wandtafelsystem mit schienengeführten Tafelelementen, bei welchem modular zusammenfügbare Schienenprofile der Bildung oberer und unterer parallelverlaufender Führungsschienen für eine zwischenliegende, horizontal verschiebbare Aufnahme einer Mehrzahl, wahlweise in mehreren Tafelebenen hintereinander anordenbare Tafelelemente dienen,
dadurch gekennzeichnet, dass
die Schienenprofile (4;5) aus Metall oder Kunststoff bestehen und ein, mindestens eine obere Gleitspur (8') zur Aufnahme eines Tafelelementes in Form eines Hängerahmens (16) für Projektionswand oder Möbel o. dgl. aufweisendes, an einer Wand montierbares Grundschienenprofil (4) umfassen, an welchem über Profilflansche (17) frontseitig ein Gleitspurschienenprofil (5) oder eine Frontblende (6) aufsteckbar ist.

2. Wandtafelsystem nach Anspruch 1, dadurch gekennzeichnet, dass frontseitig des genannten Gleitspurschienenprofils (5) über weitere Profilflansche (17') ein weiteres Gleitspurschienenprofil (5) oder eine Frontblende (6) aufsteckbar ist.

3. Wandtafelsystem nach Anspruch 1, dadurch gekennzeichnet, dass die Gleitspurschienenprofile (5) untere (9) und obere Führungsspuren resp. Gleitspuren (8,10) aufweisen, wobei die oberen (2) und unteren (2') Führungsschienen aus identischen Schienenprofilen (4,5) zusammengesetzt sind.

4. Wandtafelsystem nach den Ansprüchen 1 bis 3, dadurch gekennzeichnet, dass im Winkel zusammenwirkende Führungsschienen (2,2') mit durchlaufenden Gleit- resp.Führungsspuren (8';8,9,10) in Gehrung verbunden sind.

5. Wandtafelsystem nach Anspruch 1, dadurch gekennzeichnet, dass der Hängerahmen (16) über seitlich abragende, vertikal und horizontal führende Rollenmittel (14) in der vordersten Gleitspur (8';8) der oberen Führungsschiene (2) eingehängt ist und sich über untenseitige Stützräder (15) an der Frontblende (6) der unteren Führungsschiene (2') abstützt.

6. Wandtafelsystem nach Anspruch 1, dadurch gekennzeichnet, dass sich die Tafelelemente (3) über randnahe, vertikal und horizontal führende Rollenmittel (13) in oberen Gleitspuren (10) der unteren Führungsschiene (2') abstützen und die Tafelelemente (3) über randnahe kugelartige Führungsabragungen (11) in untere Führungsspuren (9) der oberen Führungsschiene (2) geführt sind.

7. Wandtafelsystem nach den Ansprüchen 1 bis 3, dadurch gekennzeichnet, dass im Winkel zusammenwirkende Führungsschienen (2,2') mit durchlaufenden Gleit- resp. Führungsspuren (8';8,9,10) über ein Schieneneckstück (12) verbunden sind, dessen Wandungsteile im Uebergangsbereich der Gleit- resp. Führungsspuren (8,9,10) der Gleitspurschienenprofile (5) eine Krümmung (19) aufweisen.

## Claims

1. Wall board system with rail-guided board elements, in which rail profile members able to be joined together in modular manner serve for the formation of upper and lower parallelly extending guide rails for an intermediately disposed, horizontally displaceable receptacle of a plurality of board elements able to be selectably arranged one behind the other in a plurality of board planes, characterised thereby that the rail profile members (4; 5) consist of metal or synthetic material and comprise a base guide rail member (4), which is mountable at a wall, has at least one upper slide track (8') for the reception of a board element in the form of a suspension frame (16) for a projection wall or an item of furniture or the like and at which a slide track rail profile member (5) or a front screen (6) can be plugged on at the front side by way of profile flanges (17).

2. Wall board system according to claim 1, characterised thereby that a further slide track rail profile member (5) or a front screen (6) can be plugged on at the front side of the said slide track rail profile member (5) by way of further profile flanges (17').

3. Wall board system according to claim 1, characterised thereby that the slide track rail profile members (5) have lower (9) and upper guide tracks or slide tracks (8, 10), wherein the upper (2) and lower (2') guide rails are assembled from identical rail profile members (4, 5).

4. Wall board system according to claims 1 to 3, characterised thereby that guide rails (2, 2') coacting at the corner are connected in miter by continuous slide or guide tracks (8'; 8, 9, 10).

5. Wall board system according to claim 1, characterised thereby that the suspension frame (16) is suspended by way of laterally projecting, vertically and horizontally guiding roller means (14) in the foremost slide track (8'; 8) of the upper guide rail (2) and is supported at the front screen (6) of the lower guide rail (2') by way of support wheels (15) at the lower side.

6. Wall board system according to claim 1, characterised thereby that the board elements (3) are supported by way of vertically and horizontally guiding roller means (13), which are near the edge, in upper slide tracks (10) of the lower guide rail (2') and the board elements (3) are guided by way of ball-like guide projections (11), which are near the edge, in lower guide tracks (9) of the upper guide rail (2).

7. Wall board system according to claims 1 to 3, characterised thereby that guide rails (2, 2') coacting at the corner are connected with continuous slide or guide tracks (8'; 8, 9, 10) by way of a rail corner member (12), the wall parts of which have a curvature (19) in the transition region of the slide or guide tracks (8, 9, 10) of the slide track rail profile member (5).

## Revendications

1. Système de panneau mural avec des éléments de panneau guidés dans des rails, où des profilés de rail pouvant être assemblés de façon modulaire sont destinés à former des rails de guidage supérieurs et inférieurs s'étendant parallèlement pour un dispositif de réception situé entre, déplaçable horizontalement, d'une pluralité d'éléments de panneau pouvant être disposés sélectivement les uns derrière les autres dans plusieurs plans de panneau, caractérisé en ce que les profilés de rail (4 ; 5) sont réalisés en métal ou en matière synthétique et comprennent un profilé de rail de base (4) présentant au moins une voie de glissement supérieure (8') pour la réception d'un élément de panneau sous la forme d'un cadre d'accrochage (16) pour un écran de projection ou un meuble ou analogue, pouvant être monté sur un mur, sur lequel peut être monté par des brides de profilé (17) au côté frontal un profilé de rail de glissement (5) ou un panneau de protection avant (6).

2. Système de panneau mural selon la revendication 1, caractérisé en ce qu'au côté frontal du profilé de rail de glissement précité (5), un profilé de rail de glissement additionnel (5) ou un panneau de protection frontal (6) peut être monté par d'autres brides de profilé (17').

3. Système de panneau mural selon la revendication 1, caractérisé en ce que les profilés de rail de glissement (5) présentent des voies de guidage inférieures (9) et supérieures respectivement des voies de glissement (8, 10), les rails de guidage supérieurs (2) et inférieurs (2') étant constitués de profilés de rail identiques (4, 5).

4. Système de panneau mural selon les revendications 1 à 3, caractérisé en ce que des rails de guidage (2, 2') coopérant suivant un angle sont reliés à onglet à des voies de glissement respectivement de guidage continues (8', 8, 9, 10).

5. Système de panneau mural selon la revendication 1, caractérisé en ce que le cadre d'accrochage (16) est accroché par des moyens de roulement (14) faisant saillie latéralement, guidant verticalement et horizontalement dans la voie de glissement la plus avant (8', 8) du rail de guidage supérieur (2) et prend appui par des roues de support (15) au côté inférieur, au panneau de protection frontal (6) du rail de guidage inférieur (2').

6. Système de panneau mural selon la revendication 1, caractérisé en ce que les éléments de panneau (3) prennent appui par des moyens de roulement (13) proches du bord, guidant verticalement et horizontalement, dans des voies de glissement supérieures (10) du rail de guidage inférieur (2') et que les éléments de panneau (3) sont guidés par des saillies de guidage sphériques (11) proches du bord dans des voies de guidage inférieures (9) du rail de guidage inférieur (2).

7. Système de panneau mural selon les revendications 1 à 3, caractérisé en ce que des rails de guidage (2, 2') coopérant suivant un angle sont reliés à des voies de glissement respectivement de guidage continues (8' ; 8, 9, 10) par une pièce angulaire du rail (12) dont les parties de paroi présentent dans la zone de transition des voies de glissement respectivement de guidage (8, 9, 10) des profilés de rail de glissement (5) une courbure (19).
